# EUROPÄISCHE PATENTSCHRIFT

(11) **EP 3 654 814 B1**
(45) Veröffentlichungstag und Bekanntmachung des Hinweises auf die Patenterteilung: **08.09.2021**
(21) Anmeldenummer: 18737603.3
(22) Anmeldetag: 04.07.2018
(51) Int. Cl.: A47L 15/26, A47L 15/42, A47L 15/48, A47L 15/00

(54) **GESCHIRRSPÜLMASCHINE MIT MINDESTENS EINEM LÜFTERRAD IM SPÜLBEHÄLTER**
DISHWASHER COMPRISING AT LEAST ONE FAN IMPELLER IN THE DISHWASHING COMPARTMENT
LAVE-VAISSELLE DOTÉ D'AU MOINS UNE ROUE VENTILATEUR DANS LE COMPARTIMENT DE LAVAGE

(30) Priorität: 18.07.2017 DE 102017212300; 19.12.2017 DE 102017223272; 19.12.2017 DE 102017223255
(43) Veröffentlichungstag der Anmeldung: 27.05.2020
(73) Patentinhaber: BSH Hausgeräte GmbH, 81739 München (DE)
(72) Erfinder: LUTZ, Stephan, 86637 Sontheim (DE); BURGGRAF, Thomas, 89407 Dillingen (DE); ROSENBAUER, Michael Georg, 86756 Reimlingen (DE)
(86) Internationale Anmeldenummer: PCT/EP2018/068126
(87) Internationale Veröffentlichungsnummer: WO 2019/015969

(56) Entgegenhaltungen:
- CN-A- 106 388 743
- DE-A1-102013 014 553
- DE-A1-102013 202 103
- DE-A1-102015 013 364
- DE-C- 532 341
- FR-A1- 2 649 001
- JP-A- 2004 283 209
- JP-A- 2006 340 996
- JP-A- 2007 117 553
- JP-A- 2009 136 654

## Beschreibung

Die vorliegende Erfindung betrifft eine Geschirrspülmaschine, insbesondere eine Haushaltsgeschirrspülmaschine, mit einem Spülbehälter zur Aufnahme von Geschirr, Gläsern, Bestecken oder ähnlichem Spülgutteilen nach dem Oberbegriff des Anspruchs 1.

Eine Geschirrspülmaschine durchläuft in einem üblichen Spülprogramm eine oder mehrere flüssigkeitsführende Teilspülgänge, zum Beispiel einen Vorspülgang, einen Reinigungsgang, einen Zwischenspülgang und einen Klarspülgang. Daran anschließend wird üblicherweise ein Trocknungsgang durchgeführt. Während des jeweiligen flüssigkeitsführenden Teilspülgangs kann Flüssigkeit, insbesondere Wasser, das ggf. mit Reinigungs- und/oder Klarspülmittel versetzt sein kann, d.h. sogenannte Spülflotte, über eine oder mehrere Flüssigkeitsverteilvorrichtung(en) in den Spülbehälter eingebracht und dort verteilt werden. Die jeweilige Flüssigkeitsverteilvorrichtung kann beispielsweise durch einen rotierenden Sprüharm, durch eine Dachbrause, und/oder durch eine bewegliche Sprühdüse, wie zum Beispiel einen Dachkreisel, gebildet sein. Mit ihrer Hilfe ist es ermöglicht, insbesondere die dort in Beladeeinheiten, zum Beispiel ausziehbaren Geschirrkörben und/oder Besteckschubladen, gehaltenen Spülgutteile direkt oder indirekt mit Spülflotte zu beaufschlagen.

Um am Ende des Spülprogramms das jeweilige Spülgutteil möglichst gut zu trocknen, sind verschiedene Trocknungsverfahren bekannt. Diese sind insbesondere die sogenannte Eigenwärmetrocknung, Kondensationstrocknung (insbesondere mittels eines Wärmetauschers an einer Seitenwand des Spülbehälters zu deren Abkühlung), Trocknung mit Unterstützung durch ein Lüftersystem mit Luftverschnitt durch Raumluft, Trocknung durch eine Türöffnung am Ende des Trocknungsgangs, Sorptionstrocknung mit zum Beispiel Zeolith, usw..... Diese Verfahren bewirken insbesondere, dass Flüssigkeitströpfchen, die nach dem letzten flüssigkeitsführenden Teilspülgang am jeweiligen Spülgutteil anhaften, weggetrocknet werden.

Sammelt sich jedoch während der flüssigkeitsführenden Teilspülgänge Spülflüssigkeit in einer nach oben ragenden Vertiefung, z. B. Senke, Kehlung oder sonstigen Kavität eines Spülgutteils, und bleibt dort oberseitig stehen, ist diese stehengebliebene Flüssigkeitsmenge oftmals zu groß, um durch ein herkömmliches Trocknungssystem weggetrocknet zu werden. Diese stehende Restflüssigkeit kann nach dem Ende des Trocknungsgangs meist nur durch händisches Wegkippen von der Oberseite des jeweiligen Spülgutteils und/oder durch Abtrocknen mittels eines Geschirrtuchs durch den Benutzer beseitigt werden, was unkomfortabel und zeitaufwändig ist. Zudem können solche Pfützen in Vertiefungen von Spülgutteilen nach dem Trocknungsgang zu unansehnlichen, hartnäckig anhaftenden Ablagerungen oder Wasserrändern führen, da in der stehen gebliebenen Flüssigkeit Schmutzteilchen, Reinigungsstoffe, Klarspülmittel, Kalk und/oder andere Zusatzstoffe enthalten sein können, die nach dem teilweisen oder vollständigen Austrocknen der Pfützen in der jeweiligen Vertiefung zurückbleiben können.

Als Abhilfe sieht die DE 10 2014 222 539 A1 zur Beaufschlagung des Spülbehälters mit Luft unter anderem eine oder mehrere Ausblasöffnung(en) vor, denen ein bewegbares mechanisches Steuermittel, wie etwa ein Luftleitblech, eine richtungsvariable Düse, eine bewegliche Klappe oder ähnliches zugeordnet sein kann, so dass der Austrittsquerschnitt und/oder die Austrittsrichtung der Luft über die Trocknungsphase variiert.

Beim Reinigungsautomat der DE 10 2013 014 553 A1 ist ein Radialgebläse mittig an der Decke der Reinigungskammer angeordnet. Im Trocknungsbetrieb wird bei Rotation des Laufrads des Radialgebläses für eine Zeitspanne von beispielsweise 150 sec feuchte Luft von unten nach oben angesaugt und dann in eine Radialrichtung im Wesentlichen parallel zur Decke ausgeblasen. Die seitlich, d.h. im Wesentlichen radial das Laufrad verlassende feuchte Luft wird bei Auftreffen auf die Rückwand und die Seitenwände der Reinigungskammer vertikal nach unten umgelenkt. An mindestens einer Wand der Reinigungskammer ist außen ein Medienspeicher vorgesehen, der mit kühlem Frischwasser für den Trocknungsbetrieb gefüllt ist. Somit strömt die feuchte Luft entlang von gekühlten Kammerseiten von oben nach unten. Dadurch kondensiert dort Feuchtigkeit aus der feuchten Luft.

Bei der Geschirrspülmaschine der JP 2004 283209 A ist außen an einer rechten Seitenwand ihres Spülbehälters ein Gebläse angebracht, das zum Trocknen von Geschirr im Spülbehälter Luft über eine Blasdüse einbläst. Dabei erzeugt es für das Geschirr, das von der rechten Seitenwand weiter weg ist, einen stärkeren Luftstrom als für das Geschirr, das näher an der rechten Seitenwand gelagert ist.

Die DE 10 2013 202 103 A1 betrifft ein Haushaltsgerät, insbesondere eine Haushaltsgeschirrspülmaschine, mit einer Steuereinrichtung zur Steuerung eines Arbeitsgangs zum Reinigen und/oder Trocknen von Behandlungsgut, mit einer Arbeitskammer zur Aufnahme des Behandlungsguts während des Arbeitsgangs, und mit einer Luftheizeinrichtung zum Beheizen der Arbeitskammer mittels eines Luftstroms, welche ein Gebläse zur Erzeugung des Luftstroms und eine Heizung zur Beheizung des Luftstroms umfasst. Die Steuereinrichtung ist zur Beeinflussung eines Volumenstroms des Luftstroms durch Beeinflussung einer Drehzahl des Gebläses anhand eines Vorgabewertes für den Volumenstrom des Luftstroms und anhand eines tatsächlichen Wertes des Volumenstroms des Luftstroms ausgebildet.

Die DE 10 2015 013 364 A1 sieht eine Vortrocknungseinrichtung innerhalb eines Gehäuses eines Geschirrspülers zusätzlich zu einer Reinigungsvorrichtung und einer Trocknungsvorrichtung vor. Die Vortrocknungseinrichtung umfasst zumindest eine auf das jeweilige Geschirrteil ausrichtbare Blasdüse, durch welche das Geschirrteil mit einem Luftstrahl beaufschlagbar ist, um aus seiner oberseitigen Vertiefung dort nach dem Reinigungsgang zurückgebliebene Spülflüssigkeit zu entfernen.

Die DE 532 341 C betrifft eine Geschirrspül- und - trockenvorrichtung mit elektrischem Antrieb zum Waschen und Trocknen des Geschirrs. Dazu ist eine aus einer Geschirrtrommel oder aus einem Rührwerk bestehende Spülvorrichtung und eine aus einem Flügelrad bestehende Trockenvorrichtung vorgesehen. Die Geschirrtrommel ist kreiszylinderförmig ausgebildet. Sie ist um ihre vertikal ausgerichtete Rotationsachse drehbar gelagert. Das Flügelrad ist oberhalb der Geschirrtrommel angeordnet. Die Geschirrtrommel weist in ihrer Deckenwand und in ihrer Zylinderwand jeweils Schlitzlöcher auf, durch die Luft in ihr Inneres während des Betriebs des Flügelrads zum Trocknen des Geschirrs strömen kann.

Bei der Geschirrspülmaschine der JP 2009 136654 A ist außerhalb deren Spülbehälters ein Trocknungsgebläse vorgesehen, das während des Frischwassereinlaufs in den Spülbehälter läuft und Luft in den Spülbehälter bläst. Seinem Flügelrad ist ein Umdrehungsgeschwindigkeits- Sensor ("rotation rate sensor") zugeordnet. Dieser detektiert die "rotation rate" des Flügelrads und sendet diese an eine Überwachungseinheit ("controller"). Dieser schließt das Wassereinlaufventil, sobald die "rotation rate" einen vorbestimmten Wert annimmt.
Die Einbaugeschirrspülmaschine der JP 2006 340996 A ist über einen Abluftkanal an einen gebäudeseitigen Abluftschacht angeschlossen. In diesem ist ein Sensor zur Detektion von Abdampf aus der Einbaugeschirrspülmaschine und ein nachgeordneter Lüfter vorgesehen. Der Sensor und der Lüfter sind über Steuerleitungen an einen "controller" angeschlossen. Sobald der Sensor wasserdampfhaltige Abluft detektiert, meldet er dies dem "controller". Dieser schaltet dann den Lüfter ein.
Die Geschirrspülmaschine der JP 2007 117553 A arbeitet mit einer Wärmepumpe. Zusätzlich weist sie außerhalb des Spülbehälters einen Lüfter auf.
Die Haushaltsgeschirrspülmaschine der FR 2 649 001 A1 weist außerhalb des Spülbehälters einen Lüfter auf. Dieser bläst zum Trocknen des Spülguts Luft in den Spülbehälter, um dort eine Luftströmung zu erzeugen.

Der Erfindung liegt das Problem zugrunde, eine alternative Trocknungsmöglichkeit bereitzustellen, mit deren Hilfe sich Flüssigkeitsmengen in insbesondere oberseitigen Vertiefungen, wie zum Beispiel Mulden, Senken, Kehlungen oder sonstigen Kavitäten von in ein oder mehreren Beladeeinheiten gehaltenen Spülgutteilen weitgehend entfernen lassen.
Die Erfindung löst das Problem durch einen Gegenstand mit den Merkmalen des Anspruchs 1. Hinsichtlich vorteilhafter Ausgestaltungen und Weiterbildungen der Erfindung wird auf die Ansprüche 2 bis 18 verwiesen.

Bei der erfindungsgemäßen Geschirrspülmaschine in Ausbildung nach Anspruch 1 ist im Spülbehälter zumindest ein rotierbares Lüfterrad angeordnet, mit dem Luft einerseits ansaugbar und andererseits ausblasbar ist, wobei dem zumindest einen Lüfterrad ein Motor zugeordnet ist, dessen Drehzahl über die Zeit variierbar ist. Dadurch lassen sich z.B. nach dem Ende des Flüssigkeitsbeaufschlagungsbetrieb des letzten flüssigkeitsführenden Teilspülgangs, insbesondere Klarspülgangs, des Spülgangs des jeweilig durchzuführenden Geschirrspülprogramms zur Trocknung der ein oder mehreren Spülgutteile vom jeweiligen Lüfterrad über die Zeit betrachtet insbesondere hinsichtlich ihrer Strömungsgeschwindigkeiten oder Strömungsimpulse verschiedene Luftströme erzeugen. Mit anderen Worten ausgedrückt, kann das jeweilige Lüfterrad über die Zeit betrachtet in Abhängigkeit von seiner Drehzahl unterschiedlich starke Luftströme abgeben. So kann gemäß einer vorteilhaften Weiterbildung der Erfindung z.B. nach dem Ende des Flüssigkeitsbeaufschlagungsbetrieb des letzten flüssigkeitsführenden Teilspülgangs, insbesondere Klarspülgangs, des Spülgangs des jeweilig durchzuführenden Geschirrspülprogramms zunächst das jeweilige Lüfterrad während einer Abblasbetriebsphase mit einer hohen Drehzahl zum Abblasen von oberseitig, insbesondere in Vertiefungen, auf den Spülgutteilen stehen gebliebenen Flüssigkeitsmengen und ggf. danach während einer nachfolgenden bzw. späteren Konvektionstrocknungsphase (zur Erzeugung einer erzwungenen Konvektion im Aufnahmeraum des Spülbehälters) mit einer demgegenüber niedrigeren Drehzahl betrieben werden.

Durch Drehzahlvariation des jeweiligen Lüfterrads können von diesem Luftströme variierender Strömungsgeschwindigkeit oder variierenden Strömungsimpulses zur Trocknung auf das Spülgut geleitet werden. Mit der Drehzahlvariation kann auch das Geräuschniveau variiert werden. Damit kann über einen weiten Zeitanteil die Lautstärke gering gehalten werden, während eine hohe Drehzahl, die auch mit einem erhöhten Geräuschniveau verbunden ist, nur über eine relativ kurze Zeit eingestellt wird.

Bei niedriger Drehzahl kann eine Konvektion / Strömung im Spülbehälter erzwungen werden, die auch zwischen den Teilen des Spülguts wirksam ist, so dass Abschattungsbereiche verkleinert sind. Diese Strömung verbessert den Feuchteabtrag an der Geschirroberfläche. Dadurch kann möglicherweise die Klarspültemperatur reduziert und somit Energie eingespart werden. Bei hoher Drehzahl kann hingegen eine derart hohe Strömungsgeschwindigkeit des vom jeweiligen Lüfterrad abgegebenen Luftstroms erzeugt werden, dass Wasserpfützen in, insbesondere nach oben ragenden, Tassenböden, Schüsselböden oder anderen, vorzugsweise oberseitigen, Vertiefungen von Spülgutteilen über den Rand der jeweiligen Vertiefung hinausgeblasen werden und im dann folgenden Trocknungsprozess nur noch die feuchte, mit sehr kleinen Flüssigkeitströpfchen benetzte Oberfläche der Spülgutteile getrocknet werden muss.

Insbesondere ist ein entsprechendes Lüfterrad über einen drehzahlregelbaren Motor antreibbar. Dieser kann vorzugsweise ein elektronisch kommutierter Synchronmotor sein, der bevorzugt permanentmagneterregt sein kann. Ein solcher elektronisch kommutierter Synchronmotor ist leicht in seiner Drehzahl regulierbar.

Wenn der zumindest eine Motor, der dem oder den mehreren Lüfterrädern zugeordnet ist, in einem Drehzahlbereich zwischen 1500 Umdrehungen bis 12000 Umdrehungen pro Minute betreibbar ist, können die angesprochenen unterschiedlichen Betriebsbereiche sehr effektiv realisiert werden. So ist bei einem Betrieb bei 1000 bis 5000 Umdrehungen pro Minute eine Unterstützung der Konvektion bei einem niedrigen Geräuschniveau möglich, wohingegen bei einem Drehzahlbereich von 5000 bis 12000 Umdrehungen ein Freiblasen im Kurzzeitbereich durchgeführt werden kann. Die dann damit einhergehende höhere Lautstärke ist kurzzeitig gut akzeptabel, insbesondere wenn die ein oder mehreren kurzzeitigen Anhebungen jeweils weniger als 120 Sekunden dauern. Vorzugsweise kann die Drehzahlanhebung des dem jeweiligen Lüfterrads zugeordneten Motors, insbesondere Elektromotors, etwa 90 Sekunden dauern.

Gemäß der Erfindung ist eine Anhebung der Drehzahl des dem jeweiligen Lüfterrad zugeordneten Motors während einer Abblasphase vor dem zeitlich nachfolgenden Dauerbetrieb durchführbar, wobei die Drehzahl des Motors während der Abblasphase größer, insbesondere um mindestens 20% größer, als die Drehzahl des Motors während des zeitlich nachfolgenden Dauerbetriebs ist. Die Abblasphase kann vorzugsweise nach dem Ende des Flüssigkeitsbeaufschlagungsbetriebs des letzten flüssigkeitsführenden Teilspülgangs, insbesondere Klarspülgangs, erfolgen, wenn die Umwälzpumpe ihren Betrieb gestoppt hat oder eine so niedrige Drehzahl aufweist, dass keine Spülflüssigkeit mehr über die ein oder mehreren Sprüheinrichtungen oder allgemeiner ausgedrückt Flüssigkeitsverteileinrichtungen auf die gespülten und jetzt zu trocknenden Spülgutteile trifft. Der Dauerbetrieb des Motors kann nach der Abblasphase vorzugsweise während eines zeitlichen Teilabschnitts oder der gesamten verbleibenden Zeitdauer des spülgangabschließenden Trocknungsgangs des Spülgangs eines durchzuführenden Geschirrspülprogramms zur Unterstützung der Konvektion im Spülbehälter erfolgen. Sofern ein Blockieren eines Lüfterrads über eine Messung des Motorstroms eines jeweils diesem Lüfterrad zugeordneten Motors messbar ist, kann etwa eine Blockierung durch ein in den Drehkreis des Lüfterrads ragendes Geschirrteils leicht erfasst werden. Eine Überhitzung des Motors wird vermieden.
Die Steuerung oder Regelung des zumindest einen Motors erfolgt vorzugsweise sensorlos, kann aber auch mit einem Sensor (z.B. Hallsensor, Drehgeber) realisiert werden.

Wenn in Ausbildung nach Anspruch 7 im Spülbehälter zumindest ein rotierbares Lüfterrad angeordnet ist, mit dem Luft einerseits ansaugbar und andererseits ausblasbar ist, wobei dem zumindest einen Lüfterrad ein Motor zugeordnet ist, der als Nassläufer ausgebildet ist, ist es unproblematisch, derartige Motoren im wasserbeaufschlagten Spülbehälter anzuordnen. Der Statorbereich des Motors ist dann Nassläufer- bauartbedingt ohne großen Dichtungsaufwand zuverlässig vor Nässe geschützt. Eine eigens vorgesehene axiale und/oder radiale Abdichtung der Rotorkammer und/oder der Lagerhülse(n) für die Welle des Rotors gegenüber im Spülbetrieb der Geschirrspülmaschine eindringender Flüssigkeit ist nicht erforderlich. Etwaig in die jeweilige Lagerhülse und/oder oder in den Rotorspalt des Nassläufermotors eingedrungene Flüssigkeit dient vorzugsweise der Schmierung der Welle und/oder des Rotors. Wenn der jeweilige Motor mit dem Endabschnitt seiner Welle, an der das Lüfterrad angebracht ist, im Spülbehälter nach unten ragt, kann etwaig eingedrungene Flüssigkeit aus der jeweiligen Lagerhülse und/oder aus dem Rotorspalt unter Umständen schwerkraftbedingt nach unten wieder herauslaufen. Deshalb kann es unter Umständen günstig sein, den Nassläufermotor für eine bestimmte Mindestlaufzeit des ihm zugeordneten Lüfterrads, insbesondere Propellers, wie z.B. für dessen Laufzeit während der jeweiligen Abblasphase, bei der die Drehzahl des Nassläufermotors kurzzeitig angehoben ist, trockenlauffähig auszubilden. Insbesondere umfasst der Nassläufer ein sogenanntes Spaltrohr, das insbesondere topfförmig ausgebildet ist. Es trennt einen nasslaufenden Rotor von einem im Trockenen gehaltenen Stator. Der Motor braucht daher keine bewegte Dichtung, die Wirkungsgradverluste mit sich brächte und im Lauf der Zeit hohem Verschleiß unterliegen würde. Die Lebensdauer des Nassläufermotors ist daher deutlich erhöht.

Günstig kann der Rotor einen Ferritring umfassen, wobei der insbesondere einteilige bzw. einstückige Ferritring im Spaltrohr gute Notlaufeigenschaften aufweisen kann.

Nach einer zweckmäßigen Weiterbildung der Erfindung ist das Spaltrohr vorteilhaft aus Kunststoff gebildet, so dass sich eine gute Materialpaarung zum Ferritring ergibt und Notlaufeigenschaften insbesondere im Fall eines Verschleißes der ein oder mehreren Lager der Welle des Motors sichergestellt werden können, so dass es nicht zum Durchschleifen des Spaltrohrs kommt. Diese Notlaufeigenschaft des Motors im Fall eines Verschleißes der ein oder mehreren Lager der Welle kann insbesondere dadurch verbessert sichergestellt werden, dass die Rotorkammer mit Wasser, oder einem anderen flüssigen Medium gefüllt ist oder sich während des Spülbetriebs mit Spülflüssigkeit füllt.

Wie oben geschrieben, kann der Motor frei von einer Wellenabdichtung ausgebildet sein. Jegliche bewegliche Dichtung ist entbehrlich. Insbesondere kann diese am Eingang des Spaltrohrs zwischen diesem und der Welle entfallen.

Vorzugsweise ist die Baueinheit aus Welle und mit dieser fest verbundenem Rotor im Topf des Spaltrohrs drehbeweglich gelagert. Ein freies Ende der Welle steht aus dem Spaltrohrtopf heraus. An diesem ist das Lüfterrad, insbesondere ein Propeller oder Impeller, befestigt.

Günstig kann insbesondere eine rotierende Lagerung der Welle und des mit dieser vorzugsweise fest verbundenen Rotors sein. Für eine solche rotierende Lagerung ist vorzugsweise eine innere, insbesondere feststehend angeordnete, langgestreckte Lagerhülse vorgesehen, in der ein dem Lüfterrad, insbesondere Propeller, abgewandter Abschnitt der Welle drehbar gelagert ist. Diese innere Lagerhülse stellt also über ihre axiale Längserstreckung hinweg ein oder mehrere Radiallagerstellen, oder eine über ihre axiale Längserstreckung weitgehend durchgängige Radiallagerung für die Welle bereit. Sie weist zweckmäßigerweise eine axiale Längserstreckung auf, die etwa der axialen Länge des Rotors entspricht. Sie kann insbesondere die Funktion einer herkömmlichen Wellenlagerung mit einem ersten Radiallager, d.h. sogenannten A- Lager vor dem Rotor und einem zweiten Radiallager, d.h. sogenannten B- Lager nach dem Rotor übernehmen (bei Blickrichtung vom Lüfterrad weg in Richtung Topfboden des Spaltrohrs). Die Welle ist vorzugsweise mit dem ein oder mehrere Magnete, insbesondere einen Ferritring aufnehmenden, Magnetträger des Rotors fest verbunden. Dieser Magnetträger ist als Koppelelement ausgebildet. Der Magnetträger bzw. das Koppelelement ist vorzugsweise in Form einer Hülse mit Boden, d.h. topfförmig ausgebildet. Die Welle steht senkrecht zum Boden des topfförmigen Koppelelements und läuft von dessen dem Lüfterrad zugewandten Eingangsöffnung auf das Zentrum des Bodens des topfförmigen Koppelelements zu. Insbesondere ist das dem Lüfterrad, insbesondere Propeller, abgewandte stirnseitige Ende der Welle (von der Öffnung des topfförmigen Koppelelements her) durch eine Durchgangsöffnung im Zentrum des Bodens des hülsenförmigen Koppelelements hindurchgeführt und dort verdrehsicher gefasst. Der Zylindermantel, insbesondere Kreiszylindermantel, des hülsenförmigen Koppelelements kann ggf. einen radialen Spaltabstand zur Außenoberfläche, insbesondere Zylindermantelfläche, der inneren Lagerhülse aufweisen. Er ist zur inneren Lagerhülse vorzugsweise im Wesentlichen konzentrisch angeordnet. Die innere Lagerhülse steckt mit einem dem Lüfterrad, insbesondere Propeller, abgewandten Teilabschnitt, vorzugsweise mit ihrem dem Lüfterrad abgewandten Endabschnitt, oder unter Umständen mit ihrer Gesamterstreckung im Zylindermantel des topfförmigen Koppelelements. Außen ringsum den Kreiszylindermantel des hülsenförmigen Koppelelements sitzen ein oder mehrere Rotormagnete, insbesondere Permanentmagnete, oder ein Magnetring auf und sind oder ist dort gehaltert. Insbesondere kann am Außenumfang des hülsenförmigen Koppelelements ein Ferritring angeordnet und fest angebracht sein. Somit bilden das Koppelelement und die ein oder mehreren an seinem Zylindermantel fest aufsitzenden Rotormagnete, insbesondere Permanentmagnete, den Rotor. Der Rotor umläuft dabei die feststehend angeordnete, innere Lagerhülse im Rotationsbetrieb des Motors. Die dem Lüfterrad abgewandte Stirnfläche der feststehenden, inneren Lagerhülse bildet (entlang der Zentralachse der Welle betrachtet) einen Anlaufring für den Boden des hülsenförmigen Koppelelements. Sie stellt ein Axiallager für das hülsenförmige Koppelelement im Rotationsbetrieb des Antriebsmotors bereit. Dadurch ist im Rotationsbetrieb des elektrischen Antriebsmotors vermieden, dass die Welle zusammen mit dem Rotor aus dem Spaltrohrtopf in Richtung Saugseite des Lüfterrads herauswandert. Somit kann die innere Lagerhülse in Mehrfachfunktion zumindest ein radiales Lager für die Welle, insbesondere ein radiales Doppelgleitlager oder radiales Mehrfachgleitlager, und zugleich auch ein Axiallager für die Einheit aus Antriebswelle, Koppelelement und ein oder mehreren Rotormagneten oder Magnetring bereitstellen. Durch diese vorteilhafte Konstruktion des elektrischen Antriebsmotors ist die Welle mit ihrem im Inneren des Spaltrohrtopfes angeordneten, dem Lüfterrad gegenüberliegenden Endabschnitt der Welle, an dem der Rotor außen mit seinem Magnetträger bzw. Koppelelement fest angebracht ist, einseitig gelagert. Dadurch ergibt sich ein in axialer Richtung (entlang der Welle betrachtet) gedrängter, flacher Aufbau des Antriebsmotors. Gegenüber einem konventionellen Antriebsmotor mit jeweils einem eigens vorgesehenen Lager für die Welle vor und nach dem Rotor ist er hinsichtlich seiner axialen Erstreckung verkürzt.

Vorzugsweise ist das Material des Koppelelements vom Material der inneren Lagerhülse verschieden gewählt, so dass die dem Lüfterrad zugewandte Innenfläche des Bodens des Koppelelements weitgehend reibungsarm auf der dem Lüfterrad abgewandten Stirnfläche der inneren Lagerhülse, insbesondere beim Anlauf des Motors, gleiten kann. Zwischen dem Boden des Koppelelements und der Stirnfläche der inneren Lagerhülse kann es aufgrund deren günstigen Materialpaarung zu keinem unzulässig großen Abrieb, d.h. Verschleiß kommen. Insbesondere ist für das Koppelelement ein Metall gewählt, während die innere Lagerhülse aus einem Kunststoffmaterial hergestellt ist. Die vorzugsweise aus einem Kunststoffmaterial hergestellte, innere Lagerhülse zur Aufnahme eines Abschnitts, insbesondere Endabschnitts, der Welle des Rotors ist vorteilhaft mit PTFE, Kohle Graphit oder einem anderen Reibungsverminderer versetzt oder versehen und/oder außen beschichtet. Für die Welle ist vorteilhaft ein vom Material der Lagerhülse verschiedenes Material gewählt. Insbesondere ist sie vorzugsweise aus einem Metall wie z.B. Edelstahl hergestellt. Dadurch ergibt sich eine sehr verschleißarme und wartungsfreie Lagerung von Welle und/oder Rotor, die auch im Dauerbetrieb über viele Jahre zuverlässig funktioniert und auch sehr günstige Trockenlaufeigenschaften aufweist, da ein Trockenlauf nicht ausgeschlossen werden kann.

Der nasslaufende Motor kann zudem vorteilhaft mit den o. g. Drehzahleigenschaften nach einem der Ansprüche 1 bis 6 kombiniert werden, so dass besondere Synergievorteile gebildet sind.

Jedes Lüfterrad kann mit einem eigenen Antriebsmotor versehen sein, um Verluste bei der Kraftübertragung zu minimieren.

Der dem jeweiligen Lüfterrad zugeordnete Antriebsmotor kann vorzugsweise axial oberhalb des Lüfterrads angeordnet sein, so dass aus Antriebsmotor und Lüfterrad jeweils eine kompakte Baueinheit mit nur einer sehr kleinen Aufbauhöhe gebildet ist. Insbesondere ist das jeweilige Lüfterrad als Axiallüfter ausgebildet. Der ihm zugeordnete elektrische Antriebsmotor ist derart ausgebildet und/oder angeordnet, dass dessen Welle insbesondere vertikal nach unten ragt. Zweckmäßigerweise ist am nach unten abstehenden, freien Ende der Welle das Lüfterrad angebracht. An dem dem Lüfterrad abgewandten, vertikal nach oben abstehenden Endabschnitt der Welle, der im Spaltrohrtopf zusammen mit der an ihr befestigten Rotoreinheit untergebracht ist, ist die Welle in der feststehenden, inneren Lagerhülse drehbar gelagert. Zugleich stellt die nach oben ragende Stirnseite der inneren Lagerhülse für das Koppelelement der Rotoreinheit ein Axiallager bereit, das in axialer Richtung auf das Lüfterrad zu ein axiales Herauswandern der Welle mit der Rotoreinheit aus dem Spaltrohrtopf unterbindet, wenn der elektrische Antriebsmotor in Betrieb ist. Wenn in einem flüssigkeitsführenden Teilspülgang wie z.B. dem Reinigungsgang des Spülgangs eines durchzuführenden Geschirrspülprogramms Spülflüssigkeit im Innenraum des Spülbehälters mittels ein oder mehrerer Flüssigkeitsverteileinrichtungen verteilt, insbesondere versprüht wird, kann die Spülflüssigkeit ggf. von unten her auch in die vom Spaltrohrtopf bereitgestellte Rotorkammer des Antriebsmotors gelangen und dort für eine Flüssigkeitsschmierung der Welle und/oder des Rotors sorgen. Dies kann günstig für einen zeitlich späteren Rotationsbetrieb des Antriebsmotors z.B. während einer Abblasphase und/oder des Trocknungsgangs des Spülgangs sein.

Insbesondere weist der Antriebsmotor eine axiale Erstreckung von weniger als vier Zentimetern auf, die es ermöglicht, dass die Gesamtaufbauhöhe aus Motor und Lüfterrad weniger als fünf Zentimeter beträgt. Damit ist der verbleibende Raum für das Spülgut nur sehr wenig eingeschränkt.

Zudem ist es möglich, dass ein oder mehrere Lüfterräder einer Besteckschublade und/oder ein oder mehrere Lüfterräder einem Geschirrkorb zugeordnet ist oder sind und mit dieser oder diesem einen gemeinsamen Rahmen nutzt. Dann werden keine eigenen Rahmen für die mechanische Halterung der Lüfterräder benötigt, sondern diese können die ohnehin vorhandenen Beladeeinheiten nutzen. Auch eine Nachrüstung, etwa ein Anklipsen an solche Beladeeinheiten, kann eventuell möglich sein. Die Bauhöhe und die Anzahl der Bauteile kann nochmals reduziert werden. Wenn ein oder mehrere Lüfterräder an einer Unterseite einer jeweiligen Beladeeinheit gehalten ist oder sind, ist die Aufnahmekapazität der jeweiligen Beladeeinheit durch das oder die Lüfterräder nicht eingeschränkt, sondern bleibt über ihre volle Fläche erhalten.

Wenn ein oder mehrere Lüfterräder Luft aus dem geschlossenen Spülbehälter ansaugen und ausblasen, sind keine Auslässe in der Spülbehälterwandung und auch keine Ventile oder andere zusätzliche Baueinheiten erforderlich, so dass der Aufbau einfach bleibt. Alternativ ist es auch möglich, dass Luft von außen angesaugt wird, beispielsweise auch indem die Tür automatisch einen Spalt geöffnet wird.

Die vorstehend erläuterten vorteilhaften Aus- und Weiterbildungen der Erfindung können in vorteilhafter Weise einzeln oder aber auch in beliebiger Kombination miteinander zur Anwendung kommen.

Sonstige vorteilhafte Weiterbildungen der Erfindung sind in den Unteransprüchen wiedergegeben.

Die Erfindung und ihre vorteilhaften Aus- und Weiterbildungen sowie deren Vorteile werden nachfolgend anhand von Ausführungsbeispiele darstellenden Zeichnungen näher erläutert. Es zeigen, jeweils in einer schematischen Prinzipskizze:
- Fig. 1: eine schematische perspektivische Ansicht von schräg vorne einer vorteilhaften Ausführungsform einer Geschirrspülmaschine mit einer hier vorderseitigen Tür und einem Spülbehälter im Innern,
- Fig. 2: eine Seitenansicht eines beispielhaften Spülbehälters mit zwei mit Spülgut bestückten Beladeeinheiten und mit mehreren Lüfterrädern im oberen Bereich, die den Spülbehälter mit Luft beaufschlagen können,
- Fig. 3: den Spülbehälter in Ansicht von vorne,
- Fig. 4: eine Detailansicht eines Lüfterrads mit einem vertikal darüber befindlichen Antriebsmotor für dieses, und
- Fig. 5: eine Draufsicht auf die oben angeordneten Lüfterräder, die hier beispielhaft an einem gemeinsamen Rahmen in einer quadratischen Anordnung gehalten sind.

In den Figuren 1 - 5 sind einander entsprechende Teile mit denselben Bezugszeichen versehen. Dabei sind nur diejenigen Bestandteile einer Haushaltsgeschirrspülmaschine mit Bezugszeichen versehen und erläutert, welche für das Verständnis der Erfindung erforderlich sind.

Die in Figur 1 schematisch dargestellte Geschirrspülmaschine 1 ist eine Haushaltsgeschirrspülmaschine. Diese weist als Bestandteil eines teilweise nach außen offenen oder geschlossenen Gerätekörpers 5, der auch oft als Korpus bezeichnet wird, einen Spülbehälter 2 zur Aufnahme von zu bearbeitenden Spülgutteilen wie Geschirr, Töpfen, Bestecken, Gläsern, Kochutensilien u. ä. auf. Das jeweilige Spülgutteil kann dabei zum Beispiel in Beladeeinheiten 10, 11, nämlich gemäß der Zeichnung in Geschirrkörben 11 und/oder einer Besteckschublade 10, halterbar und dabei von sog. Spülflotte beaufschlagbar sein. Hier sind beispielhaft zwei Geschirrkörbe 11 übereinander sowie im oberen Bereich des Spülbehälters 2 eine zusätzliche Besteckschublade 10 angeordnet. Diese Anordnung ist nicht zwingend. Bei sperrigen zu spülenden Gegenständen kann vom Kunden auch beispielsweise ein oberer Geschirrkorb 11 oder die Besteckschublade 10 für einen konkreten Spülgang herausgenommen werden.

Unter Spülflotte wird frisches oder insbesondere im Betrieb umlaufendes Wasser mit oder ohne Reinigungsmittel und/oder Klarspülmittel und/oder Trocknungsmittel verstanden. Der Spülbehälter 2 kann einen zumindest im Wesentlichen rechteckigen - insbesondere ungefähr quadratischen - Grundriss mit einer in Betriebsstellung einem Benutzer zugewandten Vorderseite V aufweisen. Diese Vorderseite V kann dabei einen Teil einer Küchenfront aus nebeneinander stehenden Küchenmöbeln bilden oder bei einem allein stehenden Gerät auch ohne Bezug zu weiteren Möbeln sein.

Der Spülbehälter 2 ist insbesondere an dieser Vorderseite V von einer Tür oder Klappe 3 verschließbar. Diese Tür 3 ist in Figur 1 in teilweise geöffneter und dann schräg zur Vertikalen stehenden Stellung gezeigt. In ihrer Schließstellung steht sie hingegen aufrecht und ist gemäß der Zeichnung zu ihrer Öffnung um eine untere Horizontalachse nach vorne und unten in Richtung des Pfeils 4 aufschwenkbar, so dass sie in vollständig geöffneter Stellung zumindest nahezu horizontal liegt.

An ihrer in Schließstellung vertikalen, dem Benutzer zugewandten Außen- und Vorderseite V kann die Tür 3 mit einer Dekorplatte 6 versehen sein, um damit eine optische und/oder haptische Aufwertung und/oder eine Anpassung an umliegende Küchenmöbel zu erfahren.

Die Geschirrspülmaschine 1 ist hier als allein stehendes oder als sog. teilintegriertes oder auch als voll integriertes Gerät ausgebildet. Im letztgenannten Fall kann der Gerätekörper 5 auch im Wesentlichen mit den Außenwandungen des Spülbehälters 2 abschließen. Ein diesen außen umgebendes Gehäuse kann dann entbehrlich sein. Im unteren Bereich der Geschirrspülmaschine kann sich ein Sockel 12 insbesondere zur Aufnahme von Funktionselementen, wie z.B. auch einer Umwälzpumpe für die Spülflotte, befinden.

Der beweglichen Tür 3 ist im Ausführungsbeispiel gemäß der Zeichnung in ihrem oberen Bereich eine in Querrichtung Q der Geschirrspülmaschine erstreckte Bedienblende 8 zugeordnet, die eine von der Vorderseite V zugängliche Eingriffsöffnung 7 zum manuellen Öffnen und/oder Schließen der Tür 3 umfassen kann. In Querrichtung Q hat die Geschirrspülmaschine häufig eine Erstreckung von 45, 50 oder 60 Zentimetern. In Tiefenrichtung von der Vorderseite V nach hinten liegt die Erstreckung häufig ebenfalls bei etwa 60 Zentimetern. Die Werte sind nicht zwingend.

Der Spülbehälter 2 ist umlaufend von insgesamt bei geschlossener Tür oder Klappe 3 drei festen vertikalen Wandungen 13 sowie zwei horizontalen Wandungen 15 begrenzt, von denen eine eine Decke (oben) und eine weitere einen Boden (unten) des Spülbehälters 2 bildet. Die zur Vorderseite V, zu einem vor der Geschirrspülmaschine 1 stehenden Benutzer hin angeordnete und hier bewegliche Wandung 14 bildet dabei einen inneren Bestandteil der beweglichen Tür oder Klappe 3 aus.

Die den Boden des Spülbehälters 2 bildende und diesen im Wesentlichen nach unten hin begrenzende Wandung 15 liegt ungefähr horizontal, also parallel zu einem äußeren Boden B, auf dem die Geschirrspülmaschine 1 steht.

Im Spülbehälter 2 ist zumindest ein rotierbares Lüfterrad 17 angeordnet, mit dem Luft einerseits ansaugbar und andererseits ausblasbar ist, wobei dem zumindest einen Lüfterrad 17 ein Motor 18 zugeordnet ist, dessen Drehzahl über die Zeit variierbar ist:
Bei niedriger Drehzahl wird eine Konvektion / Strömung im Innenraum des Spülbehälters 2 bzw. Strömung zwischen den Teilen des Spülguts erzwungen. Diese - relativ langsame - Strömung verbessert den Abtrag von Feuchtigkeit an der Geschirroberfläche. Dadurch kann die Klarspültemperatur reduziert und somit Energie eingespart werden.

Bei hoher Drehzahl hingegen werden derart hohe Strömungsgeschwindigkeiten erzeugt, dass Wasserpfützen in Tassenböden, Schüsselböden oder anderen, insbesondere oberseitigen, Vertiefungen über den jeweiligen Rand des Geschirrteils hinausgeblasen werden. Im nachfolgenden Trocknungsprozess muss dann nur noch die Oberfläche getrocknet werden.

Die Variation der Drehzahl kann entweder in einer Steuerung hinterlegt sein oder als Regelung unter Ermittlung von Trocknungsparametern jeweils unterschiedlich und angepasst erfolgen.

In Figur 5 ist beispielhaft eine symmetrische Anordnung von vier Lüfterrädern in einer gemeinsamen Ebene gezeigt. Auch beispielsweise nur ein großes zentrales Lüfterrad oder auch zwei oder drei Lüfterräder in der gemeinsamen Ebene, ggf. innerhalb eines gemeinsamen Rahmens 16, wären möglich.

Das Lüfterrad 17 oder die Lüfterräder kann oder können beispielhaft nah unter der oberen Decke 15 des Spülbehälters 2 montiert sein (Figuren 2, 3) oder alternativ auch zwischen den Beladeebenen 10, 11 liegen (nicht gezeichnet). In den Figuren 2 und 3 ist eine obere Besteckschublade 10 nicht vorgesehen. An deren Stelle ist hier der Rahmen 16 mit den Lüfterrädern 17 eingesetzt. Oberhalb jedes Lüfterrads 17 kann ein eigener ihn antreibender Motor 18 angeordnet sein. Alternativ können auch mehrere Lüfterräder 17 von einem gemeinsamen Motor antreibbar sein - hier nicht gezeichnet.

Der zumindest eine Motor 18 ist hier ein bürstenloser, permanentmagneterregter Synchronmotor, dessen Drehzahl einfach regelbar und/oder steuerbar ist. Insbesondere weist der Motor 18 eine elektronische Kommutierung auf und arbeitet vorzugsweise sensorlos, kann jedoch auch mit einem Sensor (Hallsensor, Drehgeber,...) realisiert werden.

Der zumindest eine Motor 18 kann beispielsweise in einem Drehzahlbereich zwischen 1500 Umdrehungen bis 12000 Umdrehungen pro Minute betreibbar sein, so dass sich die oben genannten verschiedenen Betriebsmodi bei niedrigen und bei hohen Drehzahlen ergeben.

So kann der oder jeder Motor 18 für den ersten Betriebsmodus in einem Drehzahlbereich von unter 5000 Umdrehungen pro Minute während einer Programmphase, zum Beispiel der Trocknungsphase, in einem Dauerbetrieb betreibbar sein. In diesem Drehzahlbereich sind sowohl Lautstärke als auch Frequenz der Motor- und Lüfterbewegung akustisch angenehm. In diesem Modus kann die geschilderte Konvektionsunterstützung betrieben werden.

Von diesem Drehzahlbereich sind für den zweiten Betriebsmodus kurzzeitige Anhebungen in einen hohen Drehzahlbereich von 5000 bis 12000 Umdrehungen pro Minute durchführbar, zum Beispiel derart, dass die kurzzeitigen Anhebungen jeweils weniger als 120 Sekunden, vorzugsweise etwa 90 Sekunden, dauern. In diesem Betriebsmodus kann dann das Freiblasen der Kavitäten, Vertiefungen usw. erfolgen, auf die mit hohem Luftdurchsatz und einer Strömungskomponente nach unten hin eingewirkt werden kann. Das höhere Strömungsgeräusch ist durch die kurze Intervalldauer, die mehrfach wiederholt werden kann, für diesen Betriebsmodus gut akzeptabel.

Erfindungsgemäß ist eine Anhebung der Drehzahl des dem jeweiligen Lüfterrad zugeordneten Motors während einer Abblasphase vor dem zeitlich nachfolgenden Dauerbetrieb durchführbar, wobei die Drehzahl des Motors während der Abblasphase größer, insbesondere um mindestens 20% größer, als die Drehzahl des Motors während des zeitlich nachfolgenden Dauerbetriebs ist. Die Abblasphase kann vorzugsweise nach dem Ende des Flüssigkeitsbeaufschlagungsbetriebs des letzten flüssigkeitsführenden Teilspülgangs, insbesondere Klarspülgangs, erfolgen, wenn die Umwälzpumpe ihren Betrieb gestoppt hat oder eine so niedrige Drehzahl aufweist, dass keine Spülflüssigkeit mehr über die ein oder mehreren Sprüheinrichtungen oder allgemeiner ausgedrückt Flüssigkeitsverteileinrichtungen auf die gespülten und jetzt zu trocknenden Spülgutteile trifft. Der Dauerbetrieb des Motors kann nach der Abblasphase vorzugsweise während eines zeitlichen Teilabschnitts oder der gesamten verbleibenden Zeitdauer des spülgangabschließenden Trocknungsgangs des Spülgangs eines durchzuführenden Geschirrspülprogramms zur Unterstützung der Konvektion im Spülbehälter erfolgen.

Zudem ist ein Blockieren eines Lüfterrads 17, etwa durch eine unsachgemäße Beladung, günstig über eine Messung des Motorstroms eines jeweils diesem Lüfterrad 17 zugeordneten Motors 18 detektierbar. Ein entsprechendes Warnsignal kann dann ausgegeben werden.

Es ist somit ein bedarfsgerechter Betrieb der Lüfterräder 17 mit einem hohen Wirkungsgrad und Kostenvorteilen unter Einhaltung von Sicherheitsnormen ermöglicht. Bezüglich der Lebensdauer ist die Qualität optimiert. Zudem ergeben sich Verschleiß- und Geräuschvorteile.

Der hier in Figur 4 im Detail dargestellte Motor 18 zum Antrieb des Lüfterrads 17 ist als Nassläufer ausgebildet, d. h., zumindest der Rotor 22 dreht im nassen Bereich 26 und hat eine Nassschmierung durch die Spülflotte. Der Rotor 22 dreht die über eine Lagerung 21, insbesondere Lagerhülse, drehbar gelagerte Welle 19 und über die Lüfterradnabe 20 dann das Flügelrad 17. Der Rotor 22 kann insbesondere durch einen Ferritring gebildet sein.

Weiter umfasst der als Nassläufer ausgebildete Motor 18 ein sogenanntes Spaltrohr 23, das etwa topfförmig ist und das den nasslaufenden Rotor 22 von einem im trockenen Raum 25 gehaltenen Stator 24 trennt.

Der Ferritring als Rotor 22 hat im Spaltrohr 23, insbesondere wenn dieses aus Kunststoff gebildet ist, gewisse Notlaufeigenschaften, so dass auch ein eventueller Trockenlauf, der nicht ausgeschlossen werden kann, ohne Schmierung durch die Spülflotte nicht zu Schäden im Motor 18 führt und es nicht zu einem Durchschleifen des Spaltrohrs 23 kommt. Der Antrieb kann daher frei von einer Wellenabdichtung oder einer sonstigen bewegten Dichtung ausgebildet sein. Die Dauerhaltbarkeit ist verbessert, der Verschleiß ist verringert. Diese Notlaufeigenschaft des Motors kann insbesondere dadurch verbessert sichergestellt werden, dass die Rotorkammer 26 mit Wasser, oder einem anderen flüssigen Medium gefüllt ist oder sich während des Spülbetriebs mit Spülflüssigkeit füllt. Denn dann bleibt ein freier, insbesondere flüssigkeitsgefüllter Spalt zwischen dem Rotor 22 und dem Spaltrohr 23 erhalten, ohne dass es zum Anstreifen des Rotors am Spaltrohr kommt.

Insbesondere ist für die radiale Lagerung der Welle 19 einseitig an einem vom Lüfterrad entfernten, im Spaltrohr 12 angeordneten Wellenabschnitt eine innere, insbesondere feststehend angeordnete, Lagerhülse 21 vorgesehen. In dieser ist der dem Lüfterrad 17 abgewandte Abschnitt der Welle 19 drehbar gelagert, um welchen außen herum ein Rotor mit seinen Rotormagneten oder seinem Magnetring, bevorzugt Ferritmagnetring, vorzugsweise im Wesentlichen konzentrisch, angeordnet ist. Diese innere Lagerhülse 21 stellt vorzugsweise ein über die axiale Erstreckung des Rotors durchgehendes Radiallager, oder insbesondere ein Doppelradiallager, oder ein Mehrfachradiallager mit mehr als zwei radialen Lagerstellen für die Welle 19 bereit. Sie ersetzt eine konventionelle Drehlagerung der Welle mit einem A- Lager vor der dem Lüfterrad zugewandten, vorderen Stirnseite des Rotors und mit einer B- Lager hinter der dem Lüfterrad abgewandten, hinteren Stirnseite des Rotors. Die Welle 19 ist vorzugsweise über ein Koppelelement 30 des Rotors 22 fest verbunden. Das Koppelelement 30 ist vorzugsweise in Form einer Hülse mit Boden 31, d.h. topfförmig ausgebildet. Die Welle 19 steht senkrecht zum Boden 31 des topfförmigen Koppelelements 30 und läuft von dessen dem Lüfterrad 17 zugewandten Eingangsöffnung auf dessen Zentrum zu. Insbesondere ist das dem Lüfterrad 17 abgewandte stirnseitige Ende der Welle (von der Öffnung des topfförmigen Koppelelements 30 her) durch eine Durchgangsöffnung im Zentrum des Bodens 31 des hülsenförmigen Koppelelements 30 hindurchgeführt und dort verdrehsicher gefasst. Der Zylindermantel 32, insbesondere Kreiszylindermantel, des hülsenförmigen Koppelelements 30 weist vorzugsweise einen radialen Spaltabstand 33 zur Außenoberfläche der inneren Lagerhülse 21 auf. Er ist zur inneren Lagerhülse 21 vorzugsweise im Wesentlichen konzentrisch angeordnet. Die innere Lagerhülse 21 steckt also mit einem dem Lüfterrad 17 abgewandten Teilabschnitt, insbesondere mit ihrem dem Lüfterrad abgewandten Endabschnitt, oder mit ihrer Gesamterstreckung im Zylindermantel 32 des topfförmigen Koppelelements 30. Dadurch ergibt sich ein in axialer Richtung (entlang der Welle betrachtet) gedrängter, flacher Aufbau des Antriebsmotors 18. Gegenüber einem konventionellen Antriebsmotor mit einem Lager für die Welle vor und nach dem Rotor ist er hinsichtlich seiner axialen Erstreckung verkürzt. Außen ringsum den Kreiszylindermantel des hülsenförmigen Koppelelements sitzen ein oder mehrere Permanentmagnete auf und sind dort gehaltert. Das Koppelelement bildet somit den Magnetträger des Rotors. Insbesondere kann am Außenumfang des hülsenförmigen Koppelelements ein Ferritring angeordnet und angebracht sein. Somit bilden das Koppelelement 30 und die ein oder mehreren an seinem Zylindermantel 32 aufsitzenden Rotormagnete, insbesondere Permanentmagnete, den Rotor bzw. die Rotoreinheit 22. Der Rotor 22 umläuft dabei die vorzugsweise feststehend angeordnete, innere Lagerhülse 21 im Rotationsbetrieb des Motors 18. Die dem Lüfterrad abgewandte Stirnfläche der inneren Lagerhülse bildet (entlang der Zentralachse der Welle betrachtet) einen Anlaufring für den Boden des hülsenförmigen Koppelelements. Sie stellt ein Axiallager für das hülsenförmige Koppelelement 30 bzw. für die Rotoreinheit im Rotationsbetrieb des Antriebsmotors bereit. Somit ergibt sich ist ein kombiniertes Radial- und Axiallager für die Einheit aus Antriebswelle, Koppelelement und ein oder mehreren Rotormagneten.

Vorzugsweise ist das Material des Koppelelements 30 vom Material der inneren Lagerhülse 21 verschieden gewählt, so dass die dem Lüfterrad 17 zugewandte Innenfläche des Bodens 31 des Koppelelements 30 weitgehend reibungsarm auf der dem Lüfterrad abgewandten Stirnfläche der inneren Lagerhülse 21, insbesondere beim Anlauf des Motors 18, gleiten kann. Zwischen dem Boden des Koppelelements und der Stirnfläche der inneren Lagerhülse kann es aufgrund deren günstigen Materialpaarung zu keinem unzulässig großen Abrieb, d.h. Verschleiß kommen. Insbesondere ist für das Koppelelement 30 ein Metall gewählt, während die innere Lagerhülse 21 aus einem Kunststoffmaterial hergestellt ist. Diesem kann zweckmäßigerweise ein Reibungsverminderer wie z.B. Graphit, Kohle, PTFE zugemengt sein, oder die Lagerhülse kann mit einer Außenschicht eines Reibungsverminderers versehen sein. Für die Welle 19 ist vorteilhaft ein vom Material der Lagerhülse 21 verschiedenes Material gewählt. Insbesondere ist sie vorzugsweise aus einem Metall wie z.B. Edelstahl hergestellt. Dadurch ergibt sich eine sehr verschleißarme und wartungsfreie Lagerung von Welle und/oder Rotor, die auch im Dauerbetrieb über viele Jahre zuverlässig funktioniert und auch hinreichend günstige Trockenlaufeigenschaften aufweist, da ein Trockenlauf nicht ausgeschlossen werden kann.

Diese spezielle Ausbildung des oder der Motor(en) 18 ist besonders vorteilhaft mit der beschriebenen Drehzahlvariation nach einem der Ansprüche 1 bis 8 kombiniert. Die ein oder mehreren Motoren 18 können axial direkt oberhalb der ihnen zugeordneten Lüfterräder 17 angeordnet sein, so dass aus Antriebsmotor und Lüfterrad jeweils eine kompakte Baueinheit mit nur einer sehr kleinen Aufbauhöhe gebildet ist. Insbesondere ist das jeweilige Lüfterrad als Axiallüfter ausgebildet. Der ihm zugeordnete elektrische Motor ist derart ausgebildet und/oder angeordnet, dass dessen Welle insbesondere vertikal nach unten ragt. Zweckmäßigerweise ist am nach unten abstehenden, freien Ende der Welle das Lüfterrad angebracht. An seinem dem Lüfterrad abgewandten Ende ist es - wie oben beschrieben - vorzugsweise lediglich einseitig gelagert. Wenn in einem flüssigkeitsführenden Teilspülgang wie z.B. dem Reinigungsgang des Spülgangs eines durchzuführenden Geschirrspülprogramms Spülflüssigkeit im Innenraum des Spülbehälters mittels ein oder mehrerer Flüssigkeitsverteileinrichtungen verteilt, insbesondere versprüht wird, kann die Spülflüssigkeit ggf. von unten her auch in die vom Spaltrohrtopf bereitgestellte Rotorkammer des Antriebsmotors gelangen und dort für eine Flüssigkeitsschmierung der Welle und/oder des Rotors sorgen. Dies kann günstig für einen zeitlich späteren Rotationsbetrieb des Antriebsmotors z.B. während einer Abblasphase oder des Trocknungsgangs des Spülgangs sein.

Insbesondere hat der jeweilige Antriebsmotor 18 eine axiale Erstreckung von weniger als vier Zentimetern, wobei dann sehr günstig die Gesamtaufbauhöhe aus Motor 18 und Lüfterrad 17 weniger als fünf Zentimeter beträgt. Die Einschränkung für die verbleibende Beladehöhe im Spülbehälter 2 ist dadurch minimiert.

Der Rahmen 16 kann auch Teil einer Beladeebene 10, 11 sein, so dass das eine oder die mehreren Lüfterräder 17 einer Besteckschublade 10 und/oder einem Geschirrkorb 11 direkt zugeordnet sind. Die Bauhöhe ist dadurch minimiert, der konstruktive Aufwand ist gering.

Eine elektrische Kontaktierung der Motoren 18 kann über von einem Zentralkanal 28 abzweigende und gedichtete Kabelkanäle 27 sichergestellt sein.

### Bezugszeichenliste

- 1: Haushaltsgerät,
- 2: Spülbehälter,
- 3: Tür,
- 4: Öffnungsrichtung,
- 5: Gerätekörper,
- 6: Dekorplatte,
- 7: Griffmulde,
- 8: Bedienblende,
- 10: Besteckschublade,
- 11: Geschirrkorb,
- 12: Sockel,
- 13: vertikale Wandung,
- 14: bewegliche Wandung,
- 15: Decke oder Boden des Spülbehälters,
- 16: Rahmen,
- 16a: mechanische Halterungen,
- 17: Flügelrad bzw. Lüfterrad (, insbesondere Propeller,),
- 18: Antriebsmotor,
- 19: Motorwelle,
- 20: Lager des Propellers,
- 21: Lagerung der Welle,
- 22: Rotor,
- 23: Spaltrohr,
- 24: Stator,
- 25: trockener Raum,
- 26: nasser Raum,
- 27: abzweigende Kanäle,
- 28: Zentralkanal,
- 30: Koppelelement
- 31: Boden des Koppelelements
- 32: Zylindermantel des Koppelelements
- 33: radialer Spaltabstand
- 35: Rotormagnet(e)
- V: Vorderseite,
- Q: Querrichtung,
- B: Boden

## Patentansprüche

1. Geschirrspülmaschine (1), insbesondere Haushaltsgeschirrspülmaschine, mit einem Spülbehälter (2) zur Aufnahme von Spülgutteilen, wie etwa Geschirr, Gläsern, Bestecken oder ähnlichem, wobei im Spülbehälter (2) zumindest ein rotierbares Lüfterrad (17) angeordnet ist, mit dem Luft einerseits ansaugbar und andererseits ausblasbar ist, wobei dem zumindest einen Lüfterrad (17) ein Motor (18) zugeordnet ist, dessen Drehzahl über die Zeit variierbar ist, wobei der zumindest eine Motor (18) in einem Drehzahlbereich von unter 5000 Umdrehungen pro Minute während einer Programmphase in einem Dauerbetrieb betreibbar ist und abweichend von diesem Drehzahlbereich ein oder mehrere kurzzeitige Anhebungen in einen höheren Drehzahlbereich durchführbar sind, und wobei eine Anhebung der Drehzahl des Motors (18) während einer Abblasphase vor dem zeitlich nachfolgenden Dauerbetrieb durchführbar ist, wobei die Drehzahl des Motors (18) während der Abblasphase größer, insbesondere um mindestens 20% größer, als die Drehzahl des Motors (18) während des zeitlich nachfolgenden Dauerbetriebs ist.

2. Geschirrspülmaschine (1) nach Anspruch 1,
**dadurch gekennzeichnet,**
**dass** der zumindest eine Motor (18) ein elektronisch kommutierter, permanentmagneterregter Synchronmotor ist.

3. Geschirrspülmaschine (1) nach einem der Ansprüche 1 oder 2,
**dadurch gekennzeichnet,**
**dass** der zumindest eine Motor (18) in einem Drehzahlbereich zwischen 1500 Umdrehungen bis 12000 Umdrehungen pro Minute betreibbar ist.

4. Geschirrspülmaschine (1) nach einem der Ansprüche 1 bis 3,
**dadurch gekennzeichnet,**
**dass** die ein oder mehreren kurzzeitigen Anhebungen jeweils weniger als 120 Sekunden dauern.

5. Geschirrspülmaschine (1) nach einem der Ansprüche 1 bis 4,
**dadurch gekennzeichnet,**
**dass** ein Blockieren eines Lüfterrads (17) über eine Messung des Motorstroms eines jeweils diesem Lüfterrad (17) zugeordneten Motors (18) messbar ist.

6. Geschirrspülmaschine (1) nach einem der Ansprüche 1 bis 5,
**dadurch gekennzeichnet,**
**dass** der Motor (18) auf die jeweilig gewünschte Drehzahl, insbesondere sensorlos, gesteuert oder geregelt ist.

7. Geschirrspülmaschine (1) nach mindestens einem der vorhergehenden Ansprüche,
**dadurch gekennzeichnet,**
**dass** der Motor (18) als Nassläufer ausgebildet ist.

8. Geschirrspülmaschine (1) nach Anspruch 7,
**dadurch gekennzeichnet,**
**dass** der Nassläufer ein sogenanntes Spaltrohr (23) umfasst, das einen nasslaufenden Rotor (22) von einem im Trockenen gehaltenen Stator (24) trennt.

9. Geschirrspülmaschine (1) nach Anspruch 8,
**dadurch gekennzeichnet,**
**dass** der Rotor (22) einen Ferritring umfasst.

10. Geschirrspülmaschine (1) nach Anspruch 9,
**dadurch gekennzeichnet,**
**dass** der Ferritring im Spaltrohr (23) Notlaufeigenschaften aufweist.

11. Geschirrspülmaschine (1) nach einem der Ansprüche 8 bis 10,
**dadurch gekennzeichnet,**
**dass** das Spaltrohr (23) aus Kunststoff gebildet ist.

12. Geschirrspülmaschine (1) nach einem der Ansprüche 7 bis 11,
**dadurch gekennzeichnet,**
**dass** der Motor (18) frei von einer Wellenabdichtung ausgebildet ist.

13. Geschirrspülmaschine (1) nach einem der Ansprüche 7 bis 12,
**dadurch gekennzeichnet,**
**dass** ein Aufbau des jeweiligen Motors (18) mit einer radialen Lagerung, insbesondere mit einem Doppelgleitlager, der Welle (19) des Motors, insbesondere im Bereich dessen Rotors (22), vorgesehen ist.

14. Geschirrspülmaschine (1) nach einem der Ansprüche 7 bis 13,
**dadurch gekennzeichnet,**
**dass** für mindestens einen Abschnitt der Welle (19) des jeweiligen Motors (18) eine Lagerhülse mit PTFE oder einem anderen Reibungsverminderer versehen ist.

15. Geschirrspülmaschine (1) nach einem der Ansprüche 1 bis 14,
**dadurch gekennzeichnet,**
**dass** der Motor (18) oberhalb des jeweiligen Lüfterrads (17) angeordnet ist.

16. Geschirrspülmaschine (1) nach einem der Ansprüche 1 bis 15,
**dadurch gekennzeichnet,**
**dass** der Motor (18) eine axiale Erstreckung von weniger als vier Zentimetern aufweist.

17. Geschirrspülmaschine (1) nach einem der Ansprüche 1 bis 16,
**dadurch gekennzeichnet,**
**dass** die Gesamtaufbauhöhe aus Motor (18) und Lüfterrad (17) weniger als fünf Zentimeter beträgt.

18. Geschirrspülmaschine (1) nach einem der Ansprüche 1 bis 17,
**dadurch gekennzeichnet,**
**dass** ein oder mehrere Lüfterräder (17) einer Besteckschublade (10) und/oder ein oder mehrere Lüfterräder (17) einem Geschirrkorb (11) zugeordnet sind.

## Claims

1. Dishwasher (1), in particular household dishwasher, with a dishwasher cavity (2) for receiving items to be washed, such as dishware, glasses, cutlery or the like, wherein at least one rotatable fan wheel (17) is arranged in the dishwasher cavity (2), with which air is able to be drawn in on one side and blown out on the other, wherein the at least one fan wheel (17) is assigned a motor (18), the rotational speed of which can be varied over time, wherein the at least one motor (18) is able to be operated in a continuous operation in a rotational speed range of less than 5,000 revolutions per minute during a program phase and, deviating from this rotational speed range, it is possible to carry out one or more brief boosts into a higher rotational speed range, and wherein a boost in the rotational speed of the motor (18) is preferably able to be carried out during a blowing-off phase before the continuous operation following in time, wherein the rotational speed of the motor (18) during the blowing-off phase is greater, in particular at least 20% greater, than the rotational speed of the motor (18) during the continuous operation following in time.

2. Dishwasher (1) according to claim 1,
**characterised in that**
the at least one motor (18) is an electronically commutated, permanent magnet-excited synchronous motor.

3. Dishwasher (1) according to one of claims 1 or 2,
**characterised in that**
the at least one motor (18) is able to be operated in a rotational speed range from 1,500 revolutions to 12,000 revolutions per minute.

4. Dishwasher (1) according to one of claims 1 to 3,
**characterised in that**
the one or more brief boosts each last less than 120 seconds.

5. Dishwasher (1) according to one of claims 1 to 4,
**characterised in that**
a blocking of a fan wheel (17) is able to be measured via a measurement of the motor current of a motor (18) assigned to said fan wheel (17) in each case.

6. Dishwasher (1) according to one of claims 1 to 5,
**characterised in that**
the motor (18) is controlled or regulated to the rotational speed desired in each case, particularly in a sensorless manner.

7. Dishwasher (1) according to at least one of the preceding claims, **characterised in that**
the motor (18) is embodied as a wet rotor.

8. Dishwasher (1) according to claim 7,
**characterised in that**
the wet rotor comprises what is known as a motor can (23), which separates a wetrunning rotor (22) from a stator (24) kept in the dry.

9. Dishwasher (1) according to claim 8,
**characterised in that**
the rotor (22) comprises a ferrite ring.

10. Dishwasher (1) according to claim 9,
**characterised in that**
the ferrite ring has emergency running properties in the motor can (23).

11. Dishwasher (1) according to one of claims 8 to 10,
**characterised in that**
the motor can (23) is formed from plastic.

12. Dishwasher (1) according to one of claims 7 to 11,
**characterised in that**
the motor (18) is embodied as being free from a shaft sealing.

13. Dishwasher (1) according to one of claims 7 to 12,
**characterised in that**
a structure of the respective motor (18) is provided with a radial bearing assembly, in particular with a twin sliding bearing, of the shaft (19) of the motor, in particular in the region of the rotor (22) thereof.

14. Dishwasher (1) according to one of claims 7 to 13,
**characterised in that,**
for at least one section of the shaft (19) of the respective motor (18), a bearing sleeve is provided with PTFE or another friction-reducer.

15. Dishwasher (1) according to one of claims 1 to 14,
**characterised in that**
the motor (18) is arranged above the respective fan wheel (17).

16. Dishwasher (1) according to one of claims 1 to 15,
**characterised in that**
the motor (18) has an axial extent of less than four centimetres.

17. Dishwasher (1) according to one of claims 1 to 16,
**characterised in that**
the overall structural height of the motor (18) and fan wheel (17) amounts to less than five centimetres.

18. Dishwasher (1) according to one of claims 1 to 17,
**characterised in that**
one or more fan wheels (17) are assigned to a cutlery drawer (10) and/or one or more fan wheels (17) are assigned to a basket (11).

## Revendications

1. Lave-vaisselle (1), en particulier lave-vaisselle ménager, avec une cuve de lavage (2) pour l'accueil de pièces à laver, par exemple de la vaisselle, des verres, des couverts ou éléments semblables, dans lequel au moins une roue de ventilateur rotative (17) est disposée dans la cuve de lavage (2), laquelle permet d'aspirer de l'air d'un côté et de souffler de l'air de l'autre côté, dans lequel un moteur (18) est affecté à l'au moins une roue de ventilateur (17), dont la vitesse de rotation est variable dans le temps, dans lequel l'au moins un moteur (18) peut être exploité en marche continue dans une plage de vitesses de rotation inférieure à 5000 rotations par minute durant une phase de programme et une ou plusieurs hausse(s) de courte durée dans une plage de vitesses de rotation supérieure est/sont exécutable(s) en divergence à cette plage de vitesses de rotation, et dans lequel une hausse de la vitesse de rotation du moteur (18) est exécutable durant une phase de soufflage antérieure à la marche continue temporelle suivante, dans lequel la vitesse de rotation du moteur (18) est plus élevée, en particulier 20 % plus élevée durant la phase de soufflage que la vitesse de rotation du moteur (18) durant la marche continue temporelle suivante.

2. Lave-vaisselle (1) selon la revendication 1, **caractérisé en ce que** l'au moins un moteur (18) est un moteur synchrone à commutation électronique et à excitation à aimants permanents.

3. Lave-vaisselle (1) selon l'une des revendications 1 ou 2, **caractérisé en ce que** l'au moins un moteur (18) peut être exploité dans une plage de vitesses de rotation entre 1500 rotations et 12000 rotations par minute.

4. Lave-vaisselle (1) selon l'une des revendications 1 à 3, **caractérisé en ce que** la ou les hausse(s) de courte durée durent respectivement moins de 120 secondes.

5. Lave-vaisselle (1) selon l'une des revendications 1 à 4, **caractérisé en ce qu'**un blocage d'une roue de ventilateur (17) est mesurable via une mesure du courant de moteur d'un moteur (18) respectivement affecté à cette roue de ventilateur (17).

6. Lave-vaisselle (1) selon l'une des revendications 1 à 5, **caractérisé en ce que** le moteur (18) est piloté ou régulé selon la vitesse de rotation souhaitée, en particulier sans capteur.

7. Lave-vaisselle (1) selon au moins une des revendications précédentes, **caractérisé en ce que** le moteur est formé (18) sous la forme d'un moteur à rotor noyé.

8. Lave-vaisselle (1) selon la revendication 7, **caractérisé en ce que** le rotor noyé comprend une gaine (23), qui sépare un rotor humide (22) d'un stator maintenu au sec (24).

9. Lave-vaisselle (1) selon la revendication 8, **caractérisé en ce que** le rotor (22) comprend un anneau en ferrite.

10. Lave-vaisselle (1) selon la revendication 9, **caractérisé en ce que** l'anneau en ferrite présente dans la gaine (23) des caractéristiques en fonctionnement d'urgence.

11. Lave-vaisselle (1) selon l'une des revendications 8 à 10, **caractérisé en ce que** la gaine (23) est formée en plastique.

12. Lave-vaisselle (1) selon l'une des revendications 7 à 11, **caractérisé en ce que** le moteur (18) est formé sans dispositif d'étanchéité d'arbre.

13. Lave-vaisselle (1) selon l'une des revendications 7 à 12, **caractérisé en ce qu'**une structure du moteur respectif (18) est prévue avec un palier radial, en particulier avec un double palier lisse, de l'arbre (19) du moteur, en particulier dans la zone de son rotor (22).

14. Lave-vaisselle (1) selon l'une des revendications 7 à 13, **caractérisé en ce que** pour au moins une section de l'arbre (19) du moteur respectif (18), un coussinet de palier est pourvu de PTFE ou d'un autre réducteur de frictions.

15. Lave-vaisselle (1) selon l'une des revendications 1 à 14, **caractérisé en ce que** le moteur (18) est disposé au-dessus de la roue de ventilateur (17) respective.

16. Lave-vaisselle (1) selon l'une des revendications 1 à 15, **caractérisé en ce que** le moteur (18) présente une étendue axiale inférieure de au moins quatre centimètres.

17. Lave-vaisselle (1) selon l'une des revendications 1 à 16, **caractérisé en ce que** la hauteur de montage totale composée du moteur (18) et de la roue de ventilateur (17) atteint moins de cinq centimètres.

18. Lave-vaisselle (1) selon l'une des revendications 1 à 17, **caractérisé en ce qu'**une ou plusieurs roue(s) de ventilateur (17) est/sont affectée(s) à un panier à couverts (10) et/ou une ou plusieurs roue(s) de ventilateur (17) est/sont affectée(s) à un panier à vaisselle (11).
